# EUROPÄISCHE PATENTSCHRIFT

(11) **EP 1 059 127 B1**
(45) Veröffentlichungstag und Bekanntmachung des Hinweises auf die Patenterteilung: **24.03.2010**
(21) Anmeldenummer: 00112219.1
(22) Anmeldetag: 07.06.2000
(51) Int. Cl.: B21B 45/08

(54) **Entzunderungsverfahren für ein Metallband und hiermit korrespondierende Entzunderungsanordnung**
Descaling method for a metal strip and corresponding descaling arrangement
Procédé de décalaminage pour une bande métallique et dispositif de décalaminage correspondant

(30) Priorität: 07.06.1999 DE 19925809
(43) Veröffentlichungstag der Anmeldung: 13.12.2000
(73) Patentinhaber: SMS Siemag Aktiengesellschaft, 40237 Düsseldorf (DE)
(72) Erfinder: Kipping, Matthias, 57562 Herdorf (DE); Sudau, Peter, 57271 Hilchenbach (DE)
(74) Vertreter: Klüppel, Walter

(56) Entgegenhaltungen:
- EP-A- 1 018 377
- DE-A- 1 938 147
- DE-A- 19 535 789
- DE-A- 19 817 002
- PATENT ABSTRACTS OF JAPAN vol. 1998, no. 14, 31. Dezember 1998 (1998-12-31) -& JP 10 249408 A (NIPPON STEEL CORP), 22. September 1998 (1998-09-22)
- PATENT ABSTRACTS OF JAPAN vol. 016, no. 229 (M-1255), 27. Mai 1992 (1992-05-27) -& JP 04 046625 A (KAWASAKI STEEL CORP), 17. Februar 1992 (1992-02-17)

## Beschreibung

Die vorliegende Erfindung betrifft ein Entzunderungsverfahren für ein Metallband,
- wobei das Metallband in einer Transportrichtung von einem vorderen zu einem hinteren Walzgerüst geführt wird,
- wobei zwischen den Walzgerüsten von einer Entzunderungseinrichtung aus einem Arbeitsabstand zum Metallband eine Entzunderungsflüssigkeit auf das Metallband gespritzt wird,
sowie eine hiermit korrespondierende Endzunderungsanordnung.

Beim Warmwalzen eines Metallbandes, insbesondere eines Stahlbandes, bildet sich nach dem Walzen auf dem Metallband eine Zunderschicht. Diese Zunderschicht muß entfernt werden, um ein qualitativ hochwertiges Metallband erzeugen zu können. Im Stand der Technik wird daher mittels einer Entzunderungseinrichtung aus einem Arbeitsabstand zum Metallband eine Entzunderungsflüssigkeit, in der Regel Wasser, unter hohem Druck auf das Metallband gespritzt.

Metallbänder werden üblicherweise in mehrgerüstigen Walzstraßen gewalzt. Zwischen den einzelnen Walzgerüsten wird das Metallband dabei mit einem Zug beaufschlagt, der möglichst konstant gehalten werden soll. Zum Konstanthalten dieses Zuges ist oftmals zwischen zwei Walzgerüsten ein Schlingenheber (Looper) angeordnet. Beim Anstellen des Loopers an das Metallband wird das Metallband quer zur Transportrichtung ausgelenkt. Damit das Metallband beim Auslenken nicht an der Entzunderungseinrichtung anstößt, ist die Entzunderungseinrichtung daher im Stand der Technik in einem relativ großen Arbeitsabstand zum Metallband angeordnet, der darüber hinaus beim Auslenken des Metallbandes verändert wird. Dadurch ergibt sich ein geringerer und ungleichmäßiger Impact auf dem Metallband.

Aus der DE 195 35 789 C2 ist ein Entzunderungsverfahren bekannt, bei dem der Istabstand der Entzunderungseinrichtung vom Metallband erfasst und die Lage der Entzunderungseinrichtung derart geregelt wird, dass der Istabstand im wesentlichen konstant gehalten wird.

In der älteren, nicht vorveröffentlichten deutschen Patentanmeldung 198 17 002.5 ist ein Entzunderungsverfahren für ein Metallband beschrieben, beim dem das Bandprofil erfasst und die Entzunderungseinrichtung entsprechend dem erfassten Profilverlauf nachführbar ist.

Aus der JP - A - 10 249 408 ist eine Walzvorrichtung bekannt, bei der vor einem Walzgerüst eine Entzunderungsflüssigkeit aus einer unterhalb des Walzbandes fest angeordneten Düse und einer oberhalb des Walzbandes beweglichen Düse auf das Walzband gespritzt wird. Der Abstand der oberen Düse ist konstant. Beim Auslenken des Walzbandes nach oben wird der Abstand geringfügig verändert, da die Düse an einer Vorrichtung befestigt ist, die beim Auslenken mitwandert. Die untere Düse ist ortsfest.

Eine andere Entzunderungsvorrichtung ist aus der DE - A - 19 38 147 bekannt, bei der beide Oberflächen des Bandes verhältnismäßig gleichmäßig gekühlt und entzundert werden. Dabei werden veränderlich einstellbare Sprühdüsen durch Schleifenvorrichtungen ( an anderer Stelle auch Schleifvorrichtung genannt ) gesteuert.

Die Sprühdüsen sind in einem Rahmen angeordnet, der horizontale Teile aufweist, wovon ein Teil oberhalb und ein Teil unterhalb des Metallbandes angeordnet sind. Die horizontalen Teile sind durch vertikale Teile miteinander verbunden und bilden so einen Rahmen. Dieser ist mittels Armen an einer hohlen Welle befestigt die wiederum in Lagern drehbar gelagert ist, welche an den Walzwerkständern befestigt sind. Mit einer derartigen Vorrichtung kann der Abstand der oberen Düsen zum Walzband und der Abstand der unteren Düsen zum Walzband nicht verändert werden. Weiterhin sind die Düsen ortsfest und nicht verstellbar. Durch den geschlossen Rahmen sind Verstellungen von Abstand und Spritzwinkel nicht möglich.

Die Aufgabe der vorliegenden Erfindung besteht darin, ein Entzunderungsverfahren und eine hiermit korrespondierende Entzunderungsanordnung zu schaffen, bei der auf einfache Weise die oben genannten Nachteile vermieden werden und eine Verstellung der Entzunderungseinrichtungen zu den Oberflächen des Metallbandes möglich ist, so daß ein besserer Impact erzielbar ist.

Die Aufgabe wird durch die Merkmale der Ansprüche 1 oder 6 gelöst.

Die abhängigen Ansprüche beschreiben weitere Ausführungsformen der Erfindung.

Weitere Vorteile und Einzelheiten ergeben sich aus der nachfolgenden Beschreibung eines Ausführungsbeispiels. Dabei zeigen in Prinzipdarstellung:
- Figur 1: eine Entzunderungsanordnung und
- Figur 2: ein Detail von Figur 1.

Figur 1 zeigt einen Ausschnitt einer mehrgerüstigen Warmwalzstraße für ein Metallband 1, hier Stahlband. Das Stahlband 1 wird gemäß Figur 1 in einer Transportrichtung x von einem vorderen Walzgerüst 2 über ein Anstellelement 3 zu einem hinteren Walzgerüst 4 geführt. Zwischen dem vorderen Walzgerüst 2 und dem Anstellelement 3 ist eine Entzunderungseinrichtung 5 angeordnet. Die Entzunderungseinrichtung 5 weist eine obere Entzunderungseinheit 6 und eine untere Entzunderungseinheit 7 auf. Von den Entzunderungseinheiten 6, 7 wird aus einem oberen bzw. unteren Arbeitsabstand a, b eine Entzunderungsflüssigkeit 8, hier Wasser, unter einem Spritzwinkel X, Y auf das Stahlband 1 gespritzt. Der Spritzwinkel X bzw. Y ist dabei relativ zum Stahlband 1 gemessen.

Das Anstellelement 3 ist um einen Schwenkwinkel α verstellbar und dadurch an das Stahlband 1 anstellbar. Es arbeitet also als Looper. Durch das Verstellen des Anstellelements 3 wird das Stahlband 1 in Höhe der Entzunderungseinrichtung 5 um eine Zwangsauslenkung quer zur Transportrichtung x ausgelenkt. Ein Verstellen des Anstellelements 3 erfolgt insbesondere, um im Metallband 1 einen Zug aufrechtzuerhalten und/oder um eine Teillänge des Metallbandes 1 zwischenzuspeichern. Beides kann z. B. aufgrund von Massenflußstörungen zwischen den Walzgerüsten 2, 4 erforderlich sein.

Das Anstellelement 3 ist über eine Regeleinrichtung 9 mit der Entzunderungseinrichtung 5 regeltechnisch gekoppelt. Der Regeleinrichtung 9 sind Soll-Arbeitsabstände a*, b* vorgebbar, so daß die Regeleinrichtung 9 die Entzunderungseinheiten 6, 7 und damit auch die Entzunderungseinrichtung 5 entsprechend der vom Anstellelement 3 bewirkten Zwangsauslenkung derart nachführen kann, daß die Arbeitsabstände a*, b* im wesentlichen eingehalten werden. Die Ist-Arbeitsabstände a, b werden also trotz der durch das Anstellen des Anstellelements 3 bewirkten Zwangsauslenkung im wesentlichen konstant gehalten.

Die Änderung der Ist-Arbeitsabstände a, b erfolgt stets in die gleiche Richtung. Vorzugsweise sind daher die Entzunderungseinheiten 6, 7 regeltechnisch derart miteinander gekoppelt, daß beide entsprechend der Auslenkung simultan nachgeführt werden.

Der Spritzwinkel X, Y, unter dem die Entzunderungsflüssigkeit 8 auf das Stahlband 1 gespritzt wird, hat Einfluß auf die Wirksamkeit der Entzunderung. Um eine gleichbleibende Entzunderung zu gewährleisten, werden daher die Entzunderungseinheiten 6, 7 entsprechend der Zwangsauslenkung derart nachgeführt, daß die Spritzwinkel X, Y im wesentlichen konstant gehalten werden.

Gemäß den Figuren 1 und 2 werden die Entzunderungseinheiten 6, 7 rein translatorisch verstellt. Das Nachführen der Spritzwinkel X, Y kann durch eine geeignete mechanische Kopplung (z. B. ein Gestänge oder ein Getriebe) oder durch eine weitere Anstellung der Entzunderungseinheiten 6, 7 bewirkt werden. Es ist auch möglich, die Entzunderungseinheiten 6, 7 in Gelenkpunkten anzulenken, so daß sie beim Verstellen eine rotatorische Bewegung ausführen. Bei geeigneter Wahl der Gelenkpunkte können in diesem Fall die Spritzwinkel X, Y automatisch korrigiert werden.

Durch das Nachführen der Ist-Arbeitsabstände a, b, ggf. auch der Spritzwinkel X, Y, ist gewährleistet, daß die Überdeckung der Entzunderungsflüssigkeit 8 auf dem Metallband 1 stets die gleiche ist. Bei optimal angeordneten Düsen können somit durch ungleichmäßige Entzunderung verursachte Streifen auf dem Metallband 1 vermieden und die Entzunderungsleistung aufgrund des höheren Impacts optimiert werden.

Gemäß Figur 2 erfolgt das Nachführen der Entzunderungseinheiten 6, 7 über Hydraulikzylindereinrichtungen 11. Anstelle der Hydraulikzylindereinrichtungen 11 könnten aber auch andere Verstelleinrichtungen, z. B. Elektro- oder Hydromotoren, verwendet werden. Auch eine direkte mechanische Kopplung des Anstellelements 3 mit den Entzunderungseinheiten 6, 7 ist möglich.

Zur Vermeidung einer unkontrollierten Kühlung des vorderen Walzgerüsts 2 sind den Entzunderungseinheiten 6, 7 gemäß den Figuren 1 und 2 Flüssigkeitsfänger 6', 7' zugeordnet. Der der unteren Entzunderungseinheit 7 zugeordnete untere Flüssigkeitsfänger 7' ist dabei starr mit der unteren Entzunderungseinheit 7 verbunden. Der der oberen Entzunderungseinheit 6 zugeordnete obere Flüssigkeitsfänger 7' hingegen ist in einem Gelenkpunkt 10 gelagert. Er wird zusammen mit der oberen Entzunderungseinheit 6 entsprechend der durch das Anstellelement 3 bewirkten Zwangsauslenkung nachgeführt.

Durch die erfindungsgemäße Nachführung der Entzunderungseinrichtung 5 bei Auslenkung des Stahlbandes 1 werden die Entzunderungseinheiten 6, 7 während des gesamten Entzunderns auf möglichst kurzen und konstanten Ist-Arbeitsabständen a, b zum Stahlband 1 gehalten. Es ergibt sich somit ein nahezu optimaler und insbesondere auch nahezu konstanter sogenannter Impact. Durch die Nachführung der Spritzwinkel X, Y wird der Entzunderungsvorgang noch weiter optimiert.

### Bezugszeichenliste

- 1: Stahlband/Metallband
- 2, 4: Walzgerüste
- 3: Anstellelement
- 5: Entzunderungseinrichtung
- 6, 7: Entzunderungseinheiten
- 6', 7': Flüssigkeitsfänger
- 8: Entzunderungsflüssigkeit
- 9: Regeleinrichtung
- 10: Gelenkpunkt
- 11: Hydraulikzylindereinrichtungen

- a, a*, b, b*: Arbeitsabstände
- x: Transportrichtung
- X, Y: Spritzwinkel
- α: Schwenkwinkel

## Patentansprüche

1. Entzunderungsverfahren für ein Metallband (1),
- wobei das Metallband (1) in einer Transportrichtung (x) von einem vorderen zu einem hinteren Walzgerüst (2, 4) geführt wird,
- wobei zwischen den Walzgerüsten (2, 4) von einer Entzunderungseinrichtung (5) eine Entzunderungsflüssigkeit (8) auf das Metallband (1) gespritzt wird,
- wobei die Entzunderungsflüssigkeit (8) von einer oberen Entzunderungseinheit (6) aus einem oberen Arbeitsabstand (a) und von einer unteren Entzunderungseinheit (7) aus einem unteren Arbeitsabstand (b) auf das Metallband (1) gespritzt wird
- wobei das Metallband (1) in Höhe der Entzunderungseinrichtung (5) von einem Anstellelement (3) um eine Zwangsauslenkung quer zur Transportrichtung (x) ausgelenkt wird,
- wobei die Entzunderungseinrichtung (5,6,7) regeltechnisch mit dem Anstellelement (3) gekoppelt wird und entsprechend der Zwangsauslenkung des Anstellelementes (3) translatorisch nachgeführt wird, so dass der Arbeitsabstand (a, b) im Wesentlichen konstant gehalten wird, und
- wobei ein oberer Flüssigkeitsfänger (6') in einem Gelenkpunkt (10) gelagert und ebenfalls regeltechnisch mit dem Anstellelement (3) gekoppelt wird und zusammen mit der oberen Entzunderungseinheit (6) entsprechend der durch das Anstellelement (3) bewirkten Zwangsauslenkung nachgeführt wird.

2. Entzunderungsverfahren nach Anspruch 1,
**dadurch gekennzeichnet,**
**dass** das Anstellelement (3) zwischen den Walzgerüsten (2, 4) an das Metallband (1) angestellt wird.

3. Entzunderungsverfahren nach Anspruch 1 oder 2,
**dadurch gekennzeichnet,**
**dass** das Anstellelement (3) zum Auslenken des Metallbandes (1) um einen Schwenkwinkel (α) verstellt wird.

4. Entzunderungsverfahren nach einem der obigen Ansprüche,
**dadurch gekennzeichnet,**
**dass** beide Entzunderungseinheiten (6, 7) simultan entsprechend der Zwangsauslenkung nachgeführt werden.

5. Entzunderungsverfahren nach einem der obigen Ansprüche,
**dadurch gekennzeichnet,**
**dass** die Entzunderungseinrichtung (5) mittels einer Hydraulikzylindereinrichtung (11) nachgeführt wird.

6. Entzunderungsanordnung für ein Metallband (1),
- mit einem vorderen und einem hinteren Walzgerüst (2, 4), zwischen denen das Metallband (1) in einer Transportrichtung (x) führbar ist,
- mit einer zwischen den Walzgerüsten angeordneten Entzunderungseinrichtung (5),
- wobei die Entzunderungseinrichtung (5) eine obere und eine untere Entzunderungseinheit (6, 7) aufweist, von denen die Entzunderungsflüssigkeit (8) aus einem oberen und einem unteren Arbeitsabstand (a, b) auf das Metallband (1) spritzbar ist, und
- wobei die Entzunderungseinheiten (6, 7) rein translatorisch verstellbar ausgebildet sind;
**dadurch gekennzeichnet; dass**
- ein Anstellelement (3) vorgesehen ist, von dem das Metallband (1) in Höhe der Entzunderungseinrichtung (5) um eine Zwangsauslenkung quer zur Transportrichtung (x) auslenkbar ist,
- eine Regeleinrichtung (9) vorgesehen ist, zum regeltechnischen Koppeln der Entzunderungseinrichtung (5) mit dem Anstellelement (3), so dass die Entzunderungseinrichtung (5) entsprechend der Zwangsauslenkung nachführbar ist;
- ein oberer Flüssigkeitsfänger (6') in einem Gelenkpunkt (10) beweglich gelagert ist; und
- über die Regeleinrichtung der obere Flüssigkeitsfänger (6') mit dem Anstellelement (3) und der Entzunderungseinheit derart regeltechnisch gekoppelt ist, dass der obere Flüssigkeitsfänger (6') zusammen mit der
oberen Entzunderungseinheit (6) entsprechend der durch das Anstellelement (3) bewirkten Zwangsauslenkung nachgeführt wird.

7. Entzunderungsanordnung nach Anspruch 6,
**dadurch gekennzeichnet,**
**dass** das Anstellelement (3) zwischen den Walzgerüsten (2, 4) angeordnet ist.

8. Entzunderungsanordnung nach Anspruch 7,
**dadurch gekennzeichnet,**
**dass** das Anstellelement (3) als um einen Schwenkwinkel (α) verstellbarer Looper (3) ausgebildet ist.

9. Entzunderungsanordnung nach Anspruch 6, 7 oder 8,
**dadurch gekennzeichnet,**
**dass** die Entzunderungseinheiten (6, 7) regeltechnisch derart miteinander gekoppelt sind, dass beide simultan nachführbar sind.

10. Entzunderungsanordnung nach einem der Ansprüche 6 oder 9,
**dadurch gekennzeichnet,**
**dass** die Entzunderungseinrichtung (5) mittels einer Hydraulikzylindereinrichtung (11) nachführbar ist.

11. Entzunderungsanordnung nach Anspruch 6,
**dadurch gekennzeichnet,**
**dass** ein unterer Flüssigkeitsfänger (7') vorgesehen ist, welcher starr mit der Entzunderungseinheit verbunden ist.

## Claims

1. Descaling method for a metal strip (1),
- wherein the metal strip (1) is guided in a transport direction (x) from a front to a rear roll stand (2, 4),
- wherein a descaling liquid (8) is sprayed onto the metal strip (1) between the roll stands (2, 4) by a descaling device (5),
- wherein the descaling liquid (8) is sprayed onto the metal strip (1) by an upper descaling unit (6) from an upper working spacing (a) and by a lower descaling unit (7) from a lower working spacing (b),
- wherein the metal strip (1) is deflected at the level of the descaling device (5) by an adjusting element (3) through a forced deflection transversely to the transport direction (x),
- wherein the descaling device (5, 6, 7) is coupled in terms of regulation with the adjusting element (3) and translationally adjusted in correspondence with the forced deflection of the adjusting element (3) so that the working spacing (a, b) is kept substantially constant and
- wherein an upper liquid catcher (6') is mounted at an articulation point (10) and similarly coupled in terms of regulation with the adjusting element (3) and is adjusted together with the upper descaling unit (6) in correspondence with the forced deflection produced by the adjusting element (3).

2. Descaling method according to claim 1, **characterised in that** the adjusting element (3) is placed between the roll stands (2, 4) against the metal strip (1).

3. Descaling method according to claim 1 or 2, **characterised in that** the adjusting element (3) is adjusted through a pivot angle (α) for the deflection of the metal strip (1).

4. Descaling method according to any one of the preceding claims, **characterised in that** the two descaling units (6, 7) are adjusted simultaneously in correspondence with the forced deflection.

5. Descaling method according to any one of the preceding claims, **characterised in that** the descaling device (5) is adjusted by means of a hydraulic cylinder device (11).

6. Descaling arrangement for a metal strip (1),
- with a front and a rear roll stand (2, 4) between which the metal strip (1) can be guided in a transport direction (x),
- with a descaling device (5) arranged between the roll stands,
- wherein the descaling device (5) comprises an upper and a lower descaling unit (6, 7), by which the descaling liquid (8) can be sprayed onto the metal strip from an upper and a lower working spacing (a, b) and
- wherein the descaling units (6, 7) are constructed to be adjustable purely translationally;
**characterised in that**
- an adjusting element (3) is provided, by which the metal strip (1) is deflectable at the level of the descaling device (5) through a forced deflection transversely to the transport direction (x),
- a regulating device (9) is provided for coupling of the descaling device (5) in terms of regulation with the adjusting element (3) so that the descaling device (5) can be adjusted in correspondence with the forced deflection;
- an upper liquid catcher (6') is movably mounted at an articulation point (10); and
- the upper liquid catcher (6') is coupled in terms of regulation with the adjusting element (3) and the descaling unit by way of the regulating device in such a manner that the upper liquid catcher (6') is adjusted together with the upper descaling unit (6) in correspondence with the forced deflection produced by the adjusting element (3).

7. Descaling arrangement according to claim 6, **characterised in that** the adjusting element (3) is arranged between the roll stands (2, 4).

8. Descaling arrangement according to claim 7, **characterised in that** the adjusting element (3) is constructed as a looper (3) adjustable through a pivot angle (α).

9. Descaling arrangement according to claim 6, 7 or 8, **characterised in that** the descaling units (6, 7) are coupled with one another in terms of regulation in such a manner that two can be adjusted simultaneously.

10. Descaling arrangement according to one of claims 6 and 9, **characterised in that** the descaling device (5) can be adjusted by means of a hydraulic cylinder device (11).

11. Descaling arrangement according to claim 6, **characterised in that** a lower liquid catcher (7'), which is rigidly connected with the descaling unit, is provided.

## Revendications

1. Procédé de décalaminage pour une bande métallique (1),
- dans lequel la bande métallique (1) est menée dans une direction de transport (x) depuis une cage de laminage antérieure vers une cage de laminage postérieure (2, 4),
- dans lequel un liquide de décalaminage (8) est pulvérisé sur la bande métallique (1) entre les cages de laminage (2, 4) depuis un dispositif de décalaminage (5),
- dans lequel le liquide de décalaminage (8) est pulvérisé sur la bande métallique (1) depuis une unité de décalaminage supérieure (6) depuis une distance de travail (a) supérieure et depuis une unité de décalaminage inférieure (7) depuis une distance de travail (b) inférieure,
- dans lequel la bande métallique (1) est déviée à la hauteur du dispositif de décalaminage (5) par un élément de contact (3) pour subir une déviation forcée transversalement à la direction de transport (x),
- dans lequel le dispositif de décalaminage (5, 6, 7) est couplé avec l'élément de contact (3) par des moyens techniques de régulation et est réajusté en translation en correspondance de la déviation forcée de l'élément de contact (3), de sorte que la distance de travail (a, b) est maintenue essentiellement constante, et
- dans lequel un capteur de liquide supérieur (6') est monté à un point d'articulation (10) et est également couplé avec l'élément de contact (3) par des moyens techniques de régulation et est réajusté conjointement avec l'unité de décalaminage (6) supérieure en correspondance de la déviation forcée provoquée par l'élément de contact (3).

2. Procédé de décalaminage selon la revendication 1,
**caractérisé en ce que** l'élément de contact (3) est amené en contact avec la bande métallique (1) entre les cages de laminage (2, 4).

3. Procédé de décalaminage selon la revendication 1 ou 2,
**caractérisé en ce que** l'élément de contact (3) est déplacé d'un angle de pivotement (α) pour la déviation de la bande métallique (1).

4. Procédé de décalaminage selon l'une des revendications précédentes, **caractérisé en ce que** les deux unités de décalaminage (6, 7) sont réajustées simultanément en correspondance de la déviation forcée.

5. Procédé de décalaminage selon l'une des revendications précédentes, **caractérisé en ce que** le dispositif de décalaminage (5) est réajusté au moyen d'un système à cylindre hydraulique (11).

6. Système de décalaminage pour une bande métallique (1),
- comprenant une cage de laminage antérieure et une cage de laminage postérieure (2, 4), entre lesquelles la bande métallique (1) peut être menée dans une direction de transport (x),
- comprenant un dispositif de décalaminage (5) agencé entre les cages de laminage,
- dans lequel le dispositif de décalaminage (5) comprend une unité de décalaminage supérieure et une unité de décalaminage inférieure (6, 7), depuis lesquelles le liquide de décalaminage (8) peut être pulvérisé sur la bande métallique (1) depuis une distance de travail supérieure et une distance de travail inférieure (a, b), et
- dans lequel les unités de décalaminage (6, 7) sont réalisées de manière déplaçable en pure translation ;
**caractérisé en ce que**
- il est prévu un élément de contact (3) par lequel la bande métallique (1) peut être déviée à la hauteur du dispositif de décalaminage (5) pour une déviation forcée transversale à la direction de transport (x),
- il est prévu un système de régulation (9) destiné à coupler le dispositif de décalaminage (5) avec l'élément de contact (3) par des techniques de régulation de telle façon que le dispositif de décalaminage (5) peut être réajusté en correspondance de la déviation forcée ;
- un capteur de liquide supérieur (6') est monté mobile à un point d'articulation (10) ; et
- le capteur de liquide supérieur (6') est couplé, via le système de régulation, avec l'élément de contact (3) et avec l'unité de décalaminage par des moyens techniques de régulation de telle façon que le capteur de liquide supérieur (6') est réajusté conjointement avec l'unité de décalaminage supérieure (6) en correspondance de la déviation forcée provoquée par l'élément de contact (3).

7. Système de décalaminage selon la revendication 6,
**caractérisé en ce que** l'élément de contact (3) est agencé entre les cages de laminage (2, 4).

8. Système de décalaminage selon la revendication 7,
**caractérisé en ce que** l'élément de contact (3) est réalisé sous la forme d'un rouleau dit "Looper" (3) capable d'être réglé sur un angle de pivotement (α).

9. Système de décalaminage selon la revendication 6, 7 ou 8, **caractérisé en ce que** les unités de décalaminage (6, 7) sont couplées l'une à l'autre par des techniques de régulation de telle façon qu'elles peuvent être toutes les deux réajustées simultanément.

10. Système de décalaminage selon l'une des revendications 6 ou 9, **caractérisé en ce que** le dispositif de décalaminage (5) peut être réajusté au moyen d'un système à cylindre hydraulique (11).

11. Système de décalaminage selon la revendication 6,
**caractérisé en ce qu'**il est prévu un capteur de liquide inférieur (7'), qui est relié rigidement avec l'unité de décalaminage.
